# EUROPÄISCHE PATENTANMELDUNG

(11) **EP 3 992 560 A1**
(43) Veröffentlichungstag der Anmeldung: **04.05.2022**
(21) Anmeldenummer: 21020277.6
(22) Anmeldetag: 27.05.2021
(51) Int. Cl.: F25J 3/04

(54) **VERFAHREN ZUM AUSLEGEN EINER TIEFTEMPERATURZERLEGUNGSANLAGE MIT ARGONPRODUKTION**

(71) Anmelder: Linde GmbH, 82049 Pullach (DE)
(72) Erfinder: Golubev, Dimitri, Geretsried (DE)
(74) Vertreter: Imhof, Dietmar

(57) **Zusammenfassung**

Das Verfahren dient zum Herstellen einer Tieftemperaturzerlegungsanlage mit Argonproduktion. Diese Anlage umfasst ein Destilliersäulensystem, das eine Hochdrucksäule und eine Niederdrucksäule (11) und eine Rohargonsäule. Bei dem Verfahren die Hochdrucksäule und die Niederdrucksäule (11) für eine Design-Einsatzluftmenge ausgelegt, die in einem Normalbetriebsfall in das Destilliersäulensystem eingeleitet wird. Die Rohargonsäule (81) wird für die Gewinnung von höchstens 70 % der in der Design-Einsatzluftmenge enthaltenen Argonmenge am Kopf der Rohargonsäule ausgelegt wird. Der Normalbetriebsfall umfasst das Abziehen eines Teils des in der Rohargonsäule (81) aufsteigenden Gases als Abfallargon (103) an einer Zwischenstelle über einen Argonabfallabzug.

## Beschreibung

Die Erfindung betrifft Verfahren zum Auslegen einer Tieftemperaturzerlegungsanlage mit Argonproduktion gemäß dem Oberbegriff von Patentanspruch 1.

Solche Anlagen werden üblicherweise so ausgelegt, dass das gesamte in der Luft enthaltene Argon, jedenfalls mindestens 80 % davon, am Kopf der Rohargonsäule als praktisch sauerstofffreies Rohargon mit einem Sauerstoffgehalt von etwa 1 ppm gewonnen wird. Dieses sauerstofffreie Rohargon muss dann nur noch einer Reinargonsäule zugeführt werden, in der verbleibender Stickstoff entfernt wird. Aus der Reinargonsäule kann dann hochreines Argonprodukt gewonnen werden.

Wird das Argonprodukt nicht benötigt, soll aber das Sauerstoffprodukt einen sehr niedrigen Argongehalt aufweisen, wird häufig eine unechte Rohargonsäule (auch Dummy-Rohargonsäule genannt) eingesetzt, die kein verwertbares Argonprodukt erzeugt, sondern ein Abfallargonprodukt mit etwa 1 bis 25 % Sauerstoffgehalt. Dieses wird dann tatsächlich als Abfall behandelt und aus der Anlage entfernt, ohne stofflich genutzt zu werden. Es geht nur darum, das Argon aus dem Sauerstoffprodukt herauszuhalten.

WO 2016058666 A1 befasst sich mit variierendem Argonbedarf bei gleich bleibenden Sauerstoff- oder Stickstoffbedarf. Hier wird zeitweise ein Abfallargonstrom vom Kopf der Rohargonsäule oder von einem Zwischenabzug entnommen, um bei relativ niedrigem Argonbedarf die Argonabtrennung trotzdem durchzuführen, da das nicht abgetrenntes Argon sonst zurück in die Niederdruckkolonne stauen und zu höherem Energieverbrauch führen würde. Dieses zusätzliche Argon muss in diesem Fall in der Niederdrucksäule abgetrennt werden.

Die vorliegende Erfindung hat zur Aufgabe, für einen dauerhaft erniedrigten Argonbedarf eine besonders kostengünstige Lösung zu finden.

Diese Aufgabe wird durch die kennzeichnenden Merkmale des Patentanspruchs 1 gelöst.

Dabei wird zwar im Betrieb die vollständige (bzw. die gleiche im Vergleich zur üblichen Auslegung) Argonmenge aus der Rohargonsäule abgezogen. Die Kapazität der Rohargonsäule wird aber nur für eine kleinere Argonmenge dimensioniert. Dies ergibt im Vergleich zu WO 2016058666 A1 eine Rohargonsäule mit spürbar geringerem Durchmesser oder mit einer spürbar geringeren Anzahl an theoretischen Böden oder mit sowohl geringerem Durchmesser als auch reduzierter Bodenzahl. Im schematischen Verfahrensdiagramm erscheint die Luftzerlegungsanlage, die durch das erfindungsgemäße Verfahren ausgelegt wurde zwar ähnlich der in WO 2016058666 A1; bei gleicher Design-Einsatzluftmenge ergibt sich aber bei der Erfindung eine wesentlich verkleinerte Rohargonrektifikation, die zu entsprechenden Einsparungen bei der Errichtung und beim Betrieb der Anlage führt.

Im Rahmen der Erfindung hat sich überaschenderweise herausgestellt, dass die Rektifikation im obersten Teil der Rohargonsäule bei der Erfindung mit höherem Rücklaufverhältnis als die Gewinnung des sauerstoffarmen Rohargonprodukts erfolgen kann. Damit wird der Umsatz in der Rohargonsäule reduziert und der Kopfkondensator der Rohargonsäule kann für einen entsprechend niedrigeren Umsatz ausgelegt und damit kleiner gebaut werden.

Die theoretische Bodenzahl in der Rohargonsäule (einteilig oder mehrteilig) beträgt bei der Erfindung 140 bis 200 theoretische Böden, vorzugsweise 150 bis 180 theoretische Böden, beispielsweise 160 bis 175 theoretische Böden. Weitere Details der Wirkung der Erfindung werden nach den Ausführungsbeispielen anhand eines Diagramms erläutert.
Die Erfindung bewirkt auch Vorteile beim apparativen Aufwand. So können der Kopfkondensator und die Rohargonsäule kleiner gebaut werden.

Die Zwischenstelle, an welcher der Argonabfallabzug angeordnet ist, liegt vorzugsweise zwischen dem 20. und dem 90. theoretischen Boden (vom Sumpf der Rohargonsäule her gezählt).

Bei der Erfindung ist die Rohargonsäule beispielsweise einteilig ausgebildet, das heißt alle theoretischen Böden sind in einem durchgängigen Behälter angeordnet. Alternativ kann die Rohargonsäule mehrteilig ausgebildet sein und einen ersten und einen zweiten Teil aufweisen, die in verschiedenen Behältern angeordnet sind. Der Argonabfallabzug ist dann am ersten Teil angeordnet, der beispielsweise 60 bis 90 theoretische Böden aufweist. Die zwei oder mehr Teile der Rohargonsäule sind destillationstechnisch seriell verbunden, können aber mechanisch nebeneinander angeordnet werden.

Außerdem ist es günstig, wenn gemäß der erfindungsgemäßen Auslegung der Sauerstoffgehalt im Abfallargon zwischen 0,1 und 10 mol% liegt.

Die Erfindung sowie weitere Einzelheiten der Erfindung werden im Folgenden anhand von in der Zeichnungen schematisch dargestellten Ausführungsbeispielen näher erläutert. Die Zeichnungen zeigen nur den Argonteil einer Luftzerlegungsanlage nach dem Stand der Technik und nach der erfindungsgemäßen Auslegung. Der warme Teil, der Hauptwärmetauscher und das Destilliersystem mit Hochdrucksäule und Niederdrucksäule ist jeweils so ausgestaltet, wie es in dem Ausführungsbeispiel zu WO 2016058666 A1 dargestellt und beschrieben ist. Hierbei zeigen
Figuren 1a, 2a, 3a eine konventionelle Argongewinnung mit Abzug von Argonabfall als Rohargon am Kopf der Rohargonsäule,
Figuren 1b, 2b, 3b jeweils entsprechende Anlagen zur Argongewinnung, die nach der erfindungsgemäßen Methode ausgelegt sind, und
Figur 4 ein Diagramm zur Erläuterung der Wirkungen der Erfindung.

Die folgende Beschreibung des Argonsystems trifft auf alle Ausführungsbeispiele der Figuren 1a bis 3b zu, lediglich die Zahl der theoretischen Böden kann abweichen.

Von dem an sich konventionellen Destilliersäulensystem ist in den Zeichnungen nur ein kleiner Ausschnitt der Niederdrucksäule 11 dargestellt. Ein argonangereicherter Strom 80 aus der Niederdrucksäule 11 wird in eine Rohargonsäule 81 eingeleitet, die in dem Beispiel einteilig ausgebildet ist und 180 theoretische Böden aufweist. Im Kopfkondensator 90 wird Rücklaufflüssigkeit erzeugt. Er ist in den hier dargestellten Ausführungsbeispielen als Rücklaufkondensator ausgebildet, kann aber auch alternativ als Badverdampfer oder Forced-Flow-Verdampfer konstruiert sein. Die Flüssigkeit 84, die sich im Sumpf der Rohargonsäule 81 sammelt, wird gepumpt und über Leitung 6 in die Niederdrucksäule 11 zurückgeleitet.

Vom Kopf der Rohargonsäule 81, genauer aus dem Verflüssigungsraum des Kopfkondensators 90, wird eine gasförmige Rohargonfraktion 71 entnommen und gasförmig in die Reinargonsäule 83 eingeleitet. Vom Sumpf der Reinargonsäule 83 wird ein flüssiger Reinargon-Produktstrom 72 (LAR) entnommen. Vom Kopfkondensator 91 (hier als Badverdampfer ausgebildet) der Reinargonsäule 83 wird ein Restgasstrom 73 abgezogen und in die Atmosphäre (ATM) abgeblasen.

In dem System von Figur 1a ein gasförmiger Argonabfallstrom 103 durch einen Teil der Rohargonfraktion 71 oder durch die gesamte Rohargonfraktion 71 gebildet und aus dem System entfernt.

Bei dem erfindungsgemäß ausgelegten Verfahren von Figur 1b wird dagegen ein Argonabfallstrom aus dem unteren Bereich entnommen, insbesondere am 20 bis 90 theoretischen Boden, beispielsweise am 50. theoretischen Boden. Dieser Abfallstrom wird außerdem kontinuierlich entnommen. Er enthält vorzugsweise 5 bis 70 %, beispielsweise 52 % des in der Einsatzluft enthaltenen Argons und weist eine Sauerstoffkonzentration von 0,1 bis 10 mol% beispielsweise 2,5 mol% auf. Der Argonabfallstrom wird vorzugsweise dem Hauptwärmetauscher zugeführt (nicht dargestellt), entweder separat oder vermischt mit einem Unreinstickstoffstrom aus der Niederdrucksäule, und anschließend in die Atmosphäre abgeblasen oder als Regeneriergas genutzt.

Hauptunterschied ist jedoch die unterschiedliche Auslegung der Rohargonsäule bei der Erfindung. Sie wird nur nach der Gasmenge ausgelegt, die nach der Entnahme des Abfallstroms in der Rohargonsäule verbleibt. Dadurch wird sie in dem Beispiel in doppeltem Sinne kleiner, nämlich
1. durch eine um ca. 8 % verminderte theoretische Bodenzahl und
2. durch einen um ca. 20 % verringerten Durchmesser.
Entsprechend kleiner wird auch der Rohargonkondensator 90.

Das Beispiel von Figur 2a unterscheidet sich nicht stark von Figur 1a. Allerdings enthält die Rohargonsäule 81 deutlich mehr theoretische Böden und ist dafür schlanker.

Die Rohargonsäule von Fig.2b unterscheidet sich nicht von Fig. 1b. Die Kolonne weist einen Durchmesser auf, der kaum kleiner als derjenige der Figur 2a ist, dafür erheblich weniger Einbauten in Form von Packungsabschnitten, nämlich eine um ca. 29 % verminderte theoretische Bodenzahl. Hier wird sinngemäß ebenfalls ca. 52 % des in der Einsatzluft enthaltenen Argons über den Argonabfallstrom 103 entnommen.

Das Beispiel von Figur 3a unterscheidet nicht von Figur 1a.

Die Rohargonsäule von Figur 3b weist bei diesem Ausführungsbeispiel den gleichen Durchmesser auf, wie derjenige der Figur 3a, hat aber dafür noch weniger Einbauten in Form von Packungsabschnitten im Vergleich zur Fig. 1b.

Es gilt hier:
1. Um ca. 17 % verminderte theoretische Bodenzahl.
Hier wird ca. 51 % des in der Einsatzluft enthaltenen Argons über den Argonabfallstrom 103 entnommen.

Anhand der Ausführungsbeispiele wurde die Ausführung mit dem Rohargon-Zwischenabzug am 50. Boden dargestellt. Es sind jedoch Ausführungen vorstellbar, bei denen der Argonabfallstrom gleich nach dem 20. oder 30. Boden mit etwas höherem Sauerstoffgehalt oder nach dem 70. oder 90. Boden mit etwas niedrigerem Sauerstoffgehalt abgezogen wird. Die genannten Bodenzahlen sind als theoretische Böden zu verstehen.

Das Ableiten vom Abfallargon via Zwischenabzug kann auch mit dem Abblasen einer Teilmenge an sauerstofffreiem Argon am Kopf der Rohargonsäule kombiniert werden. Bei einer solchen Auslegung kann der Vorteil der Erfindung zwar nur zum Teil genutzt werden; dafür kann die Argonproduktion in Zukunft erhöht oder auch flexibel betrieben werden bei einem trotzdem energieeffizientem Anlagenbetrieb.

Figur 4 ist Ergebnis einer spezifischen Fallstudie, die mit Simulationswerkzeugen erstellt wurde. Das Diagramm ist jedoch auch allgemein nützlich für die Beschreibung der Wirkung der Erfindung. Es zeigt den generellen Zusammenhang zwischen der zu entnehmenden Menge von unreinem Argon (Argonabfallstrom), Umsatz in der Rohargonsäule (Y-Achse) und Bodenzahl in der Rohargonsäule (X-Achse). Die Kurve oben rechts beschreibt einen Abfallabzug am Kopf der Rohargonsäule (mit 1 ppm Sauerstoff), die Kurve unten links den Fall des Abblasens von unreinem Argon (72 Massen-% des in der Rohargonsäule aufsteigenden Gases bei der Entnahme von 28 Massen-% als sauerstofffreies Rohargon vom Kopf der Rohargonsäule. Die Kurve dazwischen beschreibt den Fall der Zwischenentnahme von unreinem Argon (55 Massen-% des in der Rohargonsäule aufsteigenden Gases bei der Entnahme von Massen-45 % als sauerstofffreies Rohargon. Hieran ist zu erkennen, dass durch das Abblasen von unreinem Argon (und die erfindungsgemäße Anpassung der Säulenauslegung, eine beindruckend starke Verminderung sowohl der Bodenzahl als auch des Umsatzes am Eintritt in der Rohargonsäule erzielbar ist dieser bestimmt den Kolonnendurchmesser.

Physikalischer Hintergrund ist die überraschende Tatsache, dass die Entnahme von Abfallargon an einer Zwischenstelle der Rohargonsäuleeine deutlich effizientere Gewinnung eines sauerstoffarmen Rohargonprodukts durch ein erhöhtes Rücklaufverhältnis F/D im oberen Teil der Rohargonrektifikation erlauben kann. Es kann dabei ein Rohargonprodukt bis zu einem Sauerstoffgehalt von ca. 1 ppm oder auch weniger verwirklicht werden. Diesen bisher unbekannten Zusammenhang nutzt die Erfindung und ist damit in der Lage, gleich viel Argon abzutrennen mit einer wesentlich verkleinerten Rohargonsäule.

## Patentansprüche

1. Verfahren zum Herstellen einer Tieftemperaturzerlegungsanlage mit Argonproduktion, wobei diese Anlage umfasst:
- ein Destilliersäulensystem, das eine Hochdrucksäule und eine Niederdrucksäule (11) aufweist,
- Mittel zum Einspeisen einer Einsatzluftmenge von Luft in das Destilliersäulensystem,
- eine Rohargonsäule (81), die über einen Argonübergang (80, 6) mit der Niederdrucksäule (11) verbunden ist, und über einen Rohargonproduktabzug (71) ab Kopf verfügt,
wobei bei dem Verfahren die Hochdrucksäule und die Niederdrucksäule (11) für eine Design-Einsatzluftmenge ausgelegt werden, die in einem Normalbetriebsfall in das Destilliersäulensystem eingeleitet wird,
**dadurch gekennzeichnet, dass**
- die Rohargonsäule (81) für die Gewinnung von höchstens 70 % der in der Design-Einsatzluftmenge enthaltenen Argonmenge am Rohargonproduktabzug (71) im Normalbetriebsfall ausgelegt wird und
- der Normalbetriebsfall das Abziehen eines Teils des in der Rohargonsäule (81) aufsteigenden Gases als Abfallargon (103) an einer Zwischenstelle über einen Argonabfallabzug umfasst.

2. Verfahren nach Anspruch 1, **dadurch gekennzeichnet, dass** die Zwischenstelle, an welcher der Argonabfallabzug angeordnet ist, zwischen dem 20. und dem 90. theoretischen Boden liegt.

3. Verfahren nach Anspruch 1 oder 2, **dadurch gekennzeichnet, dass** die Rohargonsäule (81) einteilig ausgebildet ist.

4. Verfahren nach Anspruch 1 oder 2, **dadurch gekennzeichnet, dass** die Rohargonsäule (81) mehrteilig ausgebildet ist und einen ersten und einen zweiten Teil aufweist, die in verschiedenen Behältern angeordnet sind, wobei der Argonabfallabzug am ersten Teil angeordnet ist.

5. Verfahren nach einem der Ansprüche 1 bis 4, **dadurch gekennzeichnet, dass** der Sauerstoffgehalt im Abfallargon zwischen 0, 1 und 10 mol% liegt.
